# EUROPÄISCHE PATENTSCHRIFT

(11) **EP 0 170 111 B1**
(45) Veröffentlichungstag und Bekanntmachung des Hinweises auf die Patenterteilung: **24.10.1990**
(21) Anmeldenummer: 85108427.7
(22) Anmeldetag: 08.07.1985
(51) Int. Cl.: B41F 21/10

(54) **Umführtrommel für Bogendruckmaschinen, insbesondere Kartonmaschinen**
Transfer drum for sheet-fed printing machines, in particular for cartoning machines
Tambour de transfert pour machine à imprimer des feuilles, en particulier pour machines de cartonnerie

(30) Priorität: 03.08.1984 DE 3428668
(43) Veröffentlichungstag der Anmeldung: 05.02.1986
(73) Patentinhaber: Heidelberger Druckmaschinen Aktiengesellschaft, D-69019 Heidelberg (DE)
(72) Erfinder: Jeschke, Willi, D-6900 Heidelberg (DE); Becker, Willi, D-6901 Bammental (DE)
(74) Vertreter: Stoltenberg, Heinz-Herbert Baldo

(56) Entgegenhaltungen:
- CH-A- 457 507
- DE-B- 1 014 558
- DE-B- 1 259 904
- DE-B- 1 561 072
- DE-B- 1 909 795
- US-A- 2 699 333
- US-A- 3 332 345

## Beschreibung

Die Erfindung betrifft eine Umführtrommel für Bogendruckmaschinen, insbesondere für Kartonmaschinen, mit mindestens zwei Greiferbrücken, die auf unterschiedliche Papierdicken einstellbar sind, gemäß Oberbegriff des Anspruchs 1.

Aus der GB-A-2 098 966 ist eine Einrichtung zum Hoch- und Tiefstellen der Greiferauflage einer Greiferbrücke eines bogenführenden Zylinders bekannt. Das Einstellen der Greiferauflage auf die Dicke des zu verarbeitenden Papiers erfolgt mit einer Einstellstange, die in axialer Richtung des Zylinders gegen Federkraft mittels einer Schraube verschiebbar unmittelbar unter einer sich über die gesamte Zylinderlänge erstreckende Greiferauflage angeordnet ist. Da die Berührungsflächen von Greiferauflage und Einstellstangen in Zylinderlängsrichtung entgegengesetzt konisch verlaufen, verursacht eine Verschiebung der Einstellstange die radiale Höhenverlagerung der Greiferauflage.

Diese bekannte Einrichtung ermöglicht zwar alle Einzelgreiferauflagen einer Greiferbrücke gemeinsam zu verstellen, jedoch ist die Ausrichtung der Einzelgreiferauflagen zueinander damit nicht durchführbar.

Bei Kartonmaschinen ist es bekanntlich für einen passerhaltigen Bogentransport von Vorteil, wenn die bogenführenden Zylinder und Trommeln einen relativ großen Durchmesser beispielsweise bei Offsetmaschinen den doppelten Durchmesser von Platten- und Gummituchzylinder aufweisen. Für jede Bogenführungsfläche eines Zylinders oder einer Umführtrommel muß eine Greiferbrücke vorgesehen sein. Umführtrommeln mit doppeltem Durchmesser haben folglich zwei und mit dreifachem Durchmesser drei Greiferbrücken. Bei Anordnung von mehr als einer Greiferbrücke auf einem Zylinder oder einer Umführtrommel-wirken sich allerdings schon geringe Verarbeitungsfehler wie Mittenversatz oder Nichtlinearität der Einzelgreiferauflagen zueinander besonders nachteilig auf den Passer aus. Ferner ist es zeitraubend, die Greiferauflagen mehrerer Greiferbrücken einzeln auf die Dicke des zu verarbeitenden Papiers oder Kartons einzustellen. Dabei müssen die Greiferauflagen einer Umführtrommel exakt auf gleiche Höhe eingestellt werden, was sicherlich erhebliche Schwierigkeiten bereitet.

Der Erfindung liegt daher die Aufgabe zugrunde, die Greiferauflagen aller Greiferbrücken einer Umführtrommel in zeitsparender Weise passerhaltig auf die jeweilig zu verarbeitende Papier- bzw. Kartondicke einstellen zu können.

Die Aufgabe wird durch die gegenständlichen Merkmale des kennzeichnen den Teils des gelöst. Eine gemeinsame Verstellung aller Greiferauflagen einer Umführtrommel über eine einzige zentrale Verstellvorrichtung verkürzt die Rüstzeit und ermöglicht eine einfache Handhabung. Eine Umführtrommel mit mehreren für sich verstellbaren Greiferbrücken müßte jeweils in die Stellungen durch Tippbetrieb gebracht werden, in denen jede Greiferbrücke zugänglich wäre. Allein schon dieses Weitertippen wäre sehr zeitraubend. Gleiche Höhe aller Einzelgreiferauflagen ist erforderlich d.h. alle Auflageflächen müssen in einer Ebene liegen, sowie Spielfreiheit der Verstellmittel ist in jeder Hoheneinstellung muß gegeben sein. Geringfügige Fertigungs- und Montageungenauigkeiten können durch die vorgesehenen Justiermöglichkeiten Berücksichtigung finden, so daß trotz mehrerer Greiferbrücken auf einer Umführtrommel ein guter, einheitlicher Passer bei allen Drucken einer Auflage gewährleistet ist. Sind mehrere Umführtrommeln nach der Erfindung in einer Druckmaschine vorgesehen, so können sie derart eingebaut werden, daß in einer bestimmten Stellung aller Zylinder die Verstellvorrichtungen aller Umführtrommeln zugänglich sind.

Weitere Einzelheiten und Vorteile der Erfindung sind der nachfolgenden Beschreibung zu entnehmen. In der Zeichnung sind mehrere Ausführungsformen dargestellt.

Es zeigt:
Fig. 1 eine Umführtrommel nach der Erfindung mit drei Greiferbrücken,
Fig. 2 einen Längsschnitt durch eine Umführtrommel nach Fig. 1,
Fig. 3 eine Umführtrommel nach der Erfindung mit zwei Greiferbrücken,
Fig. 4 eine Seitenansicht der Umführtrommel nach Fig. 3,
Fig. 5 eine Umführtrommel mit vier Greiferbrücken,
Fig. 6 einen Längsschnitt durch die Umführtrommel nach Fig. 5,
Fig. 7 eine federnd aufgehängte Greiferauflage,
Fig. 8 eine verschwenkbar aufgehängte Greiferauflage,
Fig. 9 eine als justierbarer Doppelbalken ausgebildete Greiferauflage nach der Erfindung und
Fig. 10 einen Schnitt durch die Greiferauflage nach Fig. 9.

Eine Umführtrommel 1 nach Fig. 1 übernimmt einen bedruckten Bogen von einem Druckzylinder 2 des voraufgehenden Druckwerkes und übergibt ihn an erhen Druckzylinder 3 des nachfolgenden Druckwerkes. Zur Erzielung eines passerhaltigen sicheren Transports nicht nur von Bogen, sondern auch von Karton ist die Umführtrommel 1 mit einem Durchmesser versehen, der dreimal so groß ist wie derjenige der nicht dargestellten Druckwerkszylinder. Das Durchmesserverhältnis der Druckzylinder 2 und 3 zur Umführtrommel 1 ist 2 zu 3. Dementsprechend weist die Umführtrommel 1 drei Bogentragflächen 4 auf. Am Beginn einer jeder Bogentragfläche 4 ist eine Greiferbrücke 5 vorgesehen. Diese Greiferbrücken 5 sind symmetrisch auf dem Umfang der Umführtrommel 1 verteilt angeordnet. Sie sind am Trommelkörper 6 befestigt. Greifer 7 der Greiferbrücke 5 wirken zusammen mit einer durchgehenden Greiferauflage 8, auf der für jeden Greifer 7 eine Einzelgreiferauflage 32-auch Auflageklötzchen genannt-vorgesehen ist. Die Greiferauflage 8 ist an der Greiferbrückenkonsole 9 mittels Schrauben 10 in radialer Richtung verstellbar angebracht. Über einen Lenker 11 ist die Greiferauflage 8 mit einer Stellscheibe 12 gelenkig verbunden. Die Anlenkung des Lenkers 11 an der Stellscheibe 12 ist derart, daß durch Drehung der Stellscheibe 12 die Greiferauflage 8 mittels des Kniehebelprinzips in radialer Richtunq verschoben werden kann.

Der Lenker 11 ist mit Justiermitteln 13 versehen, die eine Längenänderung des Lenkers 11 und damit eine Einzeljustierung der Greiferauflage ermöglichen. Die Lenker 11 greifen am stirnseitigen Ende der Greiferauflage 8 an. Dementsprechend ist auch an jeder Stirnseite der Umführtrommel 1 auf einer Wellenschulter 14 je eine Stellscheibe 12 vorgesehen. Die Lenker 11 befinden sich somit zwischen einer Maschinenseitenwand 15 und erher Trommelstirnwand 16. Alle Gelenke müssen selbstverständlich spielfrei gestellt werden.

An einer der drei Greiferbrücken 5 ist leicht zugänglich eine zentrale Stellvorrichtung 17 vorgesehen. Sie besteht aus einer Sechskantstellschraube 18 mit Skala 19 und einer Schnecke 20, die am unteren freien Ende der Sechskantstellschraube 18 angebracht ist. Wie insbesondere Fig. 2 zu entnehmen ist, befindet sich erh mit der Schnecke 20 zusammenwirkendes Schneckenrad 21 auf einer Stellwelle 22, die drehbar in den Stirnwänden 16 der Umführtrommel 1 gelagert ist. Auf das jeweils aus der Stirnwand 16 herausragende freie Ende der Stellwelle 22 ist je ein Stellritzel 23 befestigt, das in einen Zahnkranzabschnitt 24 eingreift, der am Umfang der Stellscheiben 12 vorgesehen ist.

Durch Drehen der Sechskantstellschraube 18 kann über den Schneckentrieb 20, 21, Stellwelle 22, Stellritzel 23, Stellscheibe 12 und Lenker 11 jede der drei Greiferauflagen 8 gleichzeitig um einen bestimmten Betrag radial verstellt werden. Die eingestellte Höhe kann auf der Skala 19 abgelesen werden. Aufgrund der Spielfreistellung und der individuellen Justiermöglichkeit jeder Greiferauflage 8 erfolgt eine gleichzeitige präzise Höher- oder Tieferstellung aller drei Greiferauflagen 8 um genau denselben Betrag. Außerdem sind die Greiferauflagen 8 einzeln einjustierbar.

Die in der Fig. 3 dargestellte Ausführungsform der Erfindung zeigt eine Umführtrommel 1 mit nur zwei Greiferbrücken 5. Dies deshalb, weil die Umführtrommel 1 den zweifachen Durchmesser der benachbarten Druckzylinder 2 und 3 aufweist. Die beiden Greiferbrücken 5 liegen sich diametral gegenüber. Sie sind jeweils am Beginn der Bogentragfläche 4 angeordnet. Die Greiferauflage 8 ist, wie insbesondere aus Fig. 4 zu ersehen ist, als federnder Spannbalken ausgebildet. Sie weist einen längsverlaufenden Durchbruch 25 auf, der an den Enden der Greiferauflage 8 nur schmale Stege 26 übrig läßt. Der Durchbruch 25 teilt die Greiferauflage 8 in ihrer Längsrichtung in einer federnde Spannschiene 27 und einen starren Greiferauflageträger 28. In ihrem mittleren Bereich ist die Spannschiene 27 über Schrauben 29 an dem Trommelkörper 6 befestigt. Die gesamte Greiferauflage 8 ist somit ausschließlich über die Schrauben 29 mit dem Trommelkörper 6 verbunden.

An den beiden Enden der Greiferauflage 8, in der Höhe der Stege 26, sind in die Spannschiene 27 jeweils zwei Justierschrauben 30 in Gewindebohrungen eingeschraubt. Das jeweils untere Ende 31 dieser Justierschrauben 30 stützt sich auf einem Stellnocken 33 ab. Dieser ist an einer Stellscheibe 12 befestigt, die wiederum auf einer Wellenschulter 14 zwischen Trommelstirnwand 16 und Maschinenseitenwand 15 drehbar angebracht ist. Die beiden Stellscheiben 12 sind über Traversen 34 drehfest und stabil miteinander verbunden. An einer der beiden Trommel Stirnwände 16 des Trommelkörpers 6 ist die zentrale Stellvorrichtung 17 befestigt. Sie weist einen Lagerbock 35 auf, in dem mittels einer Stellschraube 36 eine Stellschnecke 37 gelagert ist. Diese befindet sich im Eingriff mit einem Zahnkranz segment 38, der an der zugeordneten Stellscheibe 12 vorgesehen ist und seiner Ausbildung nach einem Schneckenrad entspricht.

Durch Drehen der Stellschraube 36 mittels eines Schlüssels werden beide Stellscheiben 12 über die Stellschnecke 37 und Zahnkranzsegment 38 entweder im Uhrzeigersinne oder entgegengerichtet gedreht. Entsprechend werden auch die Stellnocken 33, die auf dem Umfang der Stellscheiben 12 befestigt sind, verdreht. Wegen der Steigung dieser Stellnocken 33, die beispielsweise einer archimedischen Spirale folgen kann, werden die Justierschrauben 30 radial aufwärts oder abwärts bewegt. Entsprechend verbiegt sich die Spannschiene 27 der Greiferauflage 8. Der starre Greiferauflageträger 28 bleibt von diesem geringfügigen Durchbiegevorgang praktisch unberührt und wird so um den zu verstellenden Betrag radial auf-oder abwärts bewegt. Dieser Verspannvorgang bewirkt also die Höheneinstellung der Greiferauflagen 8 beider Greiferbrücken 5. Da die Justierschrauben 30 außerdem einzeln einstellbar sind, können die Greiferbrückenhälften derart einjustiert werden, daß die Greiferauflage 8 linear verläuft. Außerdem können alle Stellmittel spielfrei eingestellt bzw. montiert werden.

Bei einer dritten Ausführungsform gemäß den Fig. 5 und 6, ist das Durchmesserverhältnis der Umführtrommel 1 zu angrenzenden Druckzylindern 39 und 40 vier zu zwei, d.h., die zentrale Umführtrommel 1 hat vier Greiferbrücken 5, die symmetrisch auf dem Umfang verteilt sind. Die angrenzenden Druckzylindern 39 und 40 haben dem Durchmesserverhältnis entsprechend zwei Greiferbrücken 5, die sich diametral gegenüberliegen, jedoch in der Fig. 5 nicht dargestellt sind.

Die Greiferauflage 8 dieser Greiferbrücken 5 ist verschwenkbar um die Greiferwelle 41 der Greifer 7 aufgehängt. An jedem Ende der Greiferauflage 8 ist ein Doppelhebel 43 angegossen, der das Lager für die Greiferwelle 41 aufnimmt, und dessen freies Ende gegen Druckfedern 42 anliegt, die sich auf der Greiferbrückenkonsole 9 abstützen. Je nach Trommelbreite können mehrere Doppelhebel 43 bzw. Lager vorgesehen sein. Die Druckfedern 42 drücken die Greiferauflage 8 entgegen dem Uhrzeigersinne um die Greiferwelle 41 herum, soaß die Greiferauflage 8 zwangsläufig an dem freien Ende einer Justierschraube 30 anliegt.

Wie aus Fig. 6 zu ersehen ist, sind mehrere, zumindest aber in jedem Endbereich der Greiferauflage 8 Justierschrauben 30 vorgesehen. Diese sind in je eine Gewindebohrung einer Hohlwelle 45 hineingeschraubt. Die Hohlwelle 45 ist drehbar in erher Außenwandung 46 des Trommelkörpers 6 gelagert. Die Hohlwelle 45 ist an ihrem unteren freien Ende als Kegelrad 47 ausgebildet, das sich mit einem weiteren Kegelrad 48 in Eingriff befindet, welches auf der Stellwelle 22 befestigt ist. Die Justierschraube 30 wird durch eine oberhalb der Hohlwelle 45 vorgesehenen Spannlasche 57 in Verbindung mit dem Arretierstift 58 am Verdrehen gehindert. Die Spannlasche 57 wird nach der Grundjustierung der Justierschrauben 30 angezogen.

Die Stellwelle 22 ist in den Trommelstirnwänden 16 drehbar gelagert. Ein freies Ende der Stellwelle 22 trägt das Stellritzel 23, welches sich in Eingriff mit der Stellscheibe 12 befindet. Wie aus Fig. 5 entnommen werden kann, ist jeder Greiferbrücke 5 eine Stellwelle 22 zugeordnet, deren Stellritzel 23 sich mit der Stellscheibe 12 formschlüssig in Eingriff befindet.

Zur Verstellung aller vier Stellwellen 22 ist nur eine Stellscheibe 12 vorgesehen. Sie ist auf der Wellenschulter 4 des Trommelkörpers 6 zwischen Stirnwand 16 und Maschinenseitenwand 15 drehbar angeordnet. Die zentrale Stellvorrichtung 17 ist jeder der vier Stellenwellen 22 zugeordnet, und zwar ist das eine freie Ende jeder der vier Stellenwellen 22, nämlich an dem Ende, an dem das Stellritzel 23 befestigt ist, als Stellsechskant 36 ausgebildet. Durch Drehen an einem beliebigen Stellsechskant 36 werden über Stellritzel 23, Stellscheibe 12, Stellwellen 22, Kegelradtriebe 47, 48 und Justierschrauben 30 aller vier Greiferauflagen 8 um exakt dieselbe Strecke höher oder tiefer gestellt, wobei die Greiferauflagen 8 gegen oder mit Unterstützung des Druckes der Druckfedern 42 um die Greiferwelle 41 geschwenkt werden.

Die dargestellte Ausführungsform nach den Fig. 5 und 6 gestattet also eine Grundjustierung jeder Greiferauflage 8, sowie die gemeinsame Verstellung aller vier Greiferauflagen 8 mittels der zentralen Stellvorrichtung 17.

Die Greiferauflage 8 nach der Erfindung kann auch, wie aus Fig. 7 zu ersehen ist, an einem freitragenden Federbalken 49 befestigt sein, der von der Greiferauflage 8 aus gesehen, hinter der Greiferbrücke 5 mittels Schrauben 29 am Trommelkörper 6 befestigt ist. Die Eigenfederung dieses relativ starren Federbalkens 49 reicht aus, um dessen Unterseite stets bündig anliegend an einer oder mehreren Justierschrauben 30 zu halten. Durch radiale Verstellung der Justierschrauben 30 wird der Federbalken 49 durchgebogen und dabei die Greiferauflage 8 in radialer Richtung verstellt, d.h. auf die zu bearbeitende Papierdicke höher oder tiefer eingestellt.

In Fig. 8 ist die Greiferauflage 8 statt an einem Federbalken 49 an einem Schwenklager 50 angebracht, dessen Lagerarme etwa die Länge des Federbalkens 49 aufweisen. Das Schwenklager 50 selbst ist deshalb, von der Greiferauflage 8 aus gesehen, ebenfalls hinter der Greiferbrücke 5 auf dem Trommelkörper 6 angeordnet. Eine Zugfeder 52 sorgt dafür, daß die Greiferauflage 8 stets an dem oberen Ende einer Justierschraube 30 anliegt. Durch radiales Verstellen der Justierschrauben 30 wird die Greiferauflage 8 um das Schwenklager 50 verschwenkt. Diese Schwenkung dient der Höheneinstellung der Greiferauflage 8.

In den Figuren 9 und 10 ist eine Ausbildungsform der Greiferauflage 8 gezeigt, wie sie in den zuvor beschriebenen Ausführungsbeispieln Anwendung finden könnte. Sie ermöglicht das Ausrichten der Greiferauflage über der Trommelbreite. Die Greiferauflage 8 besteht aus einem oberen Balken 59 und einem unteren Balken 60, die durch den Durchbruch 25 voneinander getrennt sind. An jedem Ende der Greiferauflage 8 verbinden Stege 56 beide Balken 59, 60 miteinander. Die Dicke der Balken 59 und 60 kann je nach Erfordernis gleich oder unterschiedlich gewählt werden. Beide Balken 59, 60 sind über den Durchbruch 25 hinweg durch Spannschrauben 53 miteinander verbunden. Über die Länge der Greiferauflage 8 können eine Vielzahl derartiger Spannschrauben 53 in regelmäßigen Abständen voneinander vorgesehen sein. Im Bereich jeder Spannschraube 53 weist der Durchbruch 25 je eine Ausnehmung 54 auf, in der eine Doppelspannmutter 55 vorgesehen ist, durch deren Innenbohrung die Spannschraube 53 hindurchgeführt ist. Mit Hilfe der Spannschrauben 53 im Zusammenwirken mit den Doppelspannmuttern 55 kann eine Höhenjustierung jeder Einzelgreiferauflage oder eines Bereiches der Greiferauflage 8 vorgenommen werden.

Es ist denkbar, für die zentrale Stellvorrichtung 17 einen motorischen Antrieb vorzusehen und diesen Motor von dem Steuerpult der Druckmaschine oder einem zentralen Steuerpult mehrerer Druckmaschinen aus zu steuern. Dabei müßten natürlich auch Mittel vorgesehen sein, die die jeweils eingestellte Position der Greiferauflagen 8 zu dem Steuerpult hin rückmelden.

## Patentansprüche

1. Umführtrommel für Bogendruckmaschinen, insbesondere für Kartonmaschinen, mit auf einer Greiferwelle (41) in Klemmrichtung federnd angebrachten Klemmgreifern sowie auf unterschiedliche Papierdicken einstellbaren Greiferauflagen (8), wobei Greiferwelle mit Klemmgreifern und Greiferauflagen zu einer Greiferbrücke (5) zusammengefaßt sind, wobei die Greiferauflagen (8) jeder Greiferbrücke (5) in zumindest annähernd radialer Richtung verstellbar gelagert sind, dadurch gekennzeichnet,
- daß zumindest zwei Greiferbrücken (5) in der Umführtrommel (1) gleichmäßig auf deren Umfang verteilt angeordnet sind,
- daß an die Greiferauflagen (8) angreifende, arretierbare Justiermittel (13; 30; 57) zum ünabhängigen Ausrichten und Einstellen jeder einzelnen Greiferauflage (8) vorgesehen sind und
- daß auf die Justiermittel (13; 30;) die Greiferauflagen (8) insgesamt verstellende Stellmittel (12, 18, 21, 22, 23; 33, 34; 35, 36, 37; 39; 30, 45, 47, 48) einwirken,
- die gemeinsam von einer am Trommelkörper (6) leicht zugänglich angebrachten, zentralen Stellvorrichtung (17) betätigbar sind.

2. Umführtrommel nach Anspruch 1, dadurch gekennzeichnet,
^{_}daß die Greiferauflage (8) auf einem Federbalken (49) angeordnet ist.

3. Umführtrommel nach Anspruch 1, dadurch gekennzeichnet,
- daß die Greiferauflage (8) um eine in axialer Richtung parallel zur Drehachse der Umführtrommel (1) verlaufende Greifer-Welle (41) verschwenkbar gelagert ist.

4. Umführtrommel nach einem der vorangehenden Ansprüche, dadurch gekennzeichnet,
- daß die Greiferauflage (8) von zwei stirnseitig am Trommelkörper (6) angeordneten Stellscheiben (12) über Lenker (11) verstellbar ist.

5. Umführtrommel nach Anspruch 4, dadurch gekennzeichnet,
- daß im mittleren Bereich einer der Greiferbrücken (5) eine Stellvorrichtung (17) vorgesehen ist,
- die über einen Schneckentrieb (20, 21), eine Stellwelle (22) und Stellritzel (23) die beiden stirnseitig vorgesehenen Stellscheiben (12) betätigt.

6. Umführtrommel nach Anspruch 4, dadurch gekennzeichnet,
-daß die Greiferauflage (8) in der Höhe durch Verstellen des Lenkers (11) einstellbar ist.

7. Umführtrommel nach Anspruch 1, dadurch gekennzeichnet,
- daß die Greiferauflage (8). selbst als federnder Spannbalken ausgebildet ist, dargestelt,
- daß ein in Längsrichtung der Greiferauflage (8) verlaufender Durchbruch (25) die Greiferauflage (8) in eine dünne nachgiebige Spannschiene (27) und einen starren Greiferauflageträger (28) teilt,
- wobei in dem Mittenbereich der Spannschiene (27) die Greiferauflage (8) über Schrauben (29) am Trommelkörper (6) befestigt ist.

8. Umführtrommel nach Anspruch 7, dadurch gekennzeichnet,
- daß an einer der Stirnseiten des Trommelkörpers (6) die zentrale Stellvorrichtung (17) vorgesehen ist,
- die mittels eines Schneckentriebs (37, 38) über Traversen (34) miteinander verbundene, nockentragende Stellscheiben (12) betätigt,
- wobei stellnocken (33) der Stellscheiben (12) auf die Enden von Justierschrauben (30) einwirken,
- die in die beiden Endbereiche der Greiferauflage (8) eingeschraubt sind.

9. Umführtrommel nach einem der Ansprüche 1, 2 oder 3, dadurch gekennzeichnet,
- daß die verschwenkbar gelagerte Greiferauflage (8) gegen Federkraft über die Justierschrauben (30) verstellbar ist,
- wobei die Justierschrauben (30) von der stirnseitig am Trommelkörper (6) angeordneten zentralen Stellvorrichtung (17) über eine Stellscheibe (12), Stellwellen (22) und Kegelradtriebe (47, 48) betätigbar sind.

10. Umführtrommel nach einem oder mehreren der vorangehenden Ansprüche, dadurch gekennzeichnet,
- daß die Greiferauflage (8) um ein Schwenklager (50) verschwenkbar ist,
- das auf dem Trommelkörper (6), von der Greiferauflage (8) aus gesehen, hinter der Greiferwelle (41) angeordnet ist und
- dessen Drehachse parallel zur Greiferwelle (41) verläuft.

11. Umführtrommel nach Anspruch 7, dadurch gekennzeichnet,
- daß die Greiferauflage (8) mehrere Spannschrauben (53) aufweist,
- die über den Durchbruch (25) hinweg einen oberen Balken (59) und einen unteren Balken (60) miteinander verbinden und
- im Zusammenwirken mit im Durchbruch (25) über die Spannschrauben (53) geschraubte Doppelspannmuttern (55) die Ausrichtung der Greiferauflage (8) ermöglichen.

12. Umführtrommel nach einen der vorangehenden Ansprüche, dadurch gekennzeichnet,
- daß die zentrale Stellvorrichtung (17) motorisch angetrieben und
- von einem Steuerpult aus steuerbar ist.

## Revendications

1. Tambour de transfert pour presses à imprimer feuille à feuille, notamment pour presses à carton, comprenant des pinces de serrage montées élastiquement dans le sens du serrage, sur un arbre de pinces (41), et des portées de pinces (8) pouvant être réglées sur différentes épaisseurs de papier, l'arbre de pinces, étant réunis aux pinces de serrage et aux portées de pinces pour former une barre de pinces (5), et dans lesquelles les portées de pinces (8) de chaque barre de pinces (5) sont montées réglables dans une direction au moins approximativement radiale, caractérisé
- en ce qu'au moins deux barres de pinces (5) sont montées dans le tambour de transfert (1), réparties uniformément sur la périphérie de ce tambour,
- en ce qu'il est prévu des moyens d'ajustement blocables (11; 30, 57), qui attaquent les portées de pinces, et qui servent à aligner et à régler chaque portée de pinces individuelle (8) indépendamment des autres, et
- en ce que des moyens de réglage (12, 18, 21, 22, 23; 33, 34, 36, 39; 30, 45, 45, 47, 48) agissent sur les moyens d'ajustement (13, 40; 34) en réglant simultanément les portées de pinces (8),
- moyens de réglage qui peuvent être actionnées simultanément par un dispositif de réglage centralisé (17) monté sur le corps (6) du tambour dans une position facilement accessible.

2. Tambour de transfert selon la revendication 1, caractérisé
- en ce que la portée de pinces (8) est montée sur une poutre élastique (5).

3. Tambour de transfert selon la revendication 1, caractérisé
- en ce que la portée de pinces (8) est montée pour pouvoir osciller autour d'un arbre de pinces (41) s'étendant dans la direction axiale, parallèlement à l'axe de rotation du tambour de transfert (1).

4. Tambour de transfert selon une des revendications précédentes, caractérisé
- en ce que la portée de pinces (8) peut être réglée par deux disques de réglage (12) qui sont montés en position frontale sur le corps (6) du tambour, et par l'intermédiaire de biellettes (11).

5. Tambour de transfert selon la revendication 4, caractérisé
- en ce que, dans la région centrale de l'une des barres de pinces (5), est prévu un dispositif de réglage (17) qui actionne les deux disques de réglage (12) prévus en position frontale, par l'intermédiaire d'une transmission à vis sans fin (20, 21), d'un arbre de réglage (22) et de pignons de réglage (23).

6. Tambour de transfert selon la revendication 4, caractérisé

- en ce que la portée de pinces (8) est réglable en hauteur par déplacement de la biellette (11).

7. Tambour de transfert selon la revendication 1, caractérisé
- en ce que la portée de pinces (8) est constituée en elle-même par une poutre élastique en ce sens
-qu'une fenêtre (25) s'étendant dans la direction longitudinale de la portée de pinces (8) divise la portée de pinces (8) en une barre de serrage mince flexible (27) et un support de portées de pinces rigide (28),
- cependant que, dans la région centrale de la barre de serrage (27), la portée de pinces (8) est fixée au corps (6) du tambour par des vis (29).

8. Tambour de transfert selon la revendication 7, caractérisé
- en ce que le dispositif de commande centralisé (17) est prévu sur l'un des côtés frontaux du corps (6) du tambour,
- dispositif qui, par l'intermédiaire d'une transmission à vis sans fin (17, 38) actionne des disques de réglage (12) portant des cames, qui sont réunis l'un à l'autre par l'intermédiaire de traverses (34),
- les cames (33) des disques de réglage (12) agissant sur les extrémités de vis d'ajustement (30),
- qui sont vissées dans les deux régions d'extrémités de la portée de pinces (8).

9. Tambour de transfert selon une des revendications 1, 2 et 3, caractérisé
- en ce que la portée de pinces (8) montée oscillante peut être déplacée à l'encontre d'une force élastique par l'intermédiaire des vis d'ajustement (30),
- les vis d'ajustement (30) pouvant être actionnées par le dispositif de réglage centralisé (17) monté sur le corps (6) du tambour, à un côté frontal de ce corps, par l'intermédiare d'un disque de réglage (12), d'arbres de réglage (22) et de transmissions à pignons coniques (47, 48).

10. Tambour de transfert selon une ou plusieurs des revendications précédentes, caractérisé
- en ce qu'on peut faire osciller la portée de pinces (8) autour d'un palier d'oscillation (50)
- qui est agencé sur le corps (6) du tambour, en arrière de l'arbre de pinces (41), vu à partir de la portée de pinces (8), et
- dont l'axe de rotation s'étend parallèlement à l'arbre de pinces (41).

11. Tambour de transfert selon la revendication 7, caractérisé
- en ce que la portée de pinces (8) présente plusieurs vis de serrage (53),
- qui relient une poutre supérieure (59) et une poutre inférieure (60) l'une à l'autre, en traversant la fenêtre (25), et
- permettent l'alignement de la portée de pinces (8) en coopération avec des écrous de serrage doubles (55) vissés sur les vis de serrage (53) dans la fenêtre (25).

12. Tambour de transfert selon une des revendications précédentes, caractérisé
- en ce que le dispositif de réglage centralisé (17) est entraîné au moteur et
- peut être commandé à partir d'un pupitre de commande.

## Claims

1. Sheet-guiding drum for sheet-fed printing machines, especially for cardboard, having clamping grippers resiliently disposed in clamping direction on a gripper shaft (41), as well as gripper supports (8) adjustable to different paper thicknesses, whereby said gripper shaft with clamping grippers and gripper supports are combined into a gripper bridge (5), and said gripper supports (8) of said gripper bridge (5) are adjustably mounted at least in an almost radial direction, characterized
in that at least two gripper bridges (5) for said sheet-guiding drum (1) are arranged in an equal spacing on its circumference,
that arrestable adjusting means (13; 30; 57) engaging in said gripper supports (8) are provided for independent alignment and adjustment of each individual gripper support (8), and
that setting means (12, 18, 21, 22, 23; 30; 33, 34, 35, 36, 37; 39; 45; 47, 48), adjusting the gripper supports (8) altogether act on said adjusting means (13; 30; 57), which jointly are actuatable by a central adjustment device (17) which, for easy access, is disposed at the drum body (6).

2. Sheet-guiding drum according to Claim 1, characterized
in that the gripper support (8) is arranged on a spring beam (49).

3. Sheet-guiding drum according to Claim 1, characterized
in that the gripper support (8) is swingably suspended about a gripper shaft (41) extending in axial direction parallel to the axis of rotation of the sheet-guiding drum (1).

4. Sheet-guiding drum according to one of the preceding claims, characterized
in that the gripper support (8) is adjustable, via control arms (11), by two adjusting discs (12) arranged at the face of the drum body (6).

5. Sheet-guiding drum according to Claim 4, characterized
in that in the center region of one of the gripper bridges (5) there is provided an adjustment device (17) actuating via a worm gear (20, 21), an adjusting shaft (22) and an adjusting pinion (23) the two adjusting discs (12) disposed at the drum face.

6. Sheet-guiding drum according to Claim 4, characterized in that the gripper support (8) is adjustable in height by adjusting the control arm (11).

7. Sheet-guiding drum according to Claim 1, characterized in that the gripper support (8) itself is formed as a resilient tension beam such that it is divided into a thin, elastic tension rail (27) and a rigid gripper support bracket (28) by a slot (25) extending longitudinally of said gripper support (8), and that said gripper support (8) in the center region of said tension rail (27) is fastened to the drum body (6) by means of bolts (29).

8. Sheet-guiding drum according to Claim 7, characterized
in that the central adjustment device (17) is provided at one of the faces of the drum body (6), which actuates cam-bearing adjusting discs (12) connected with one another by means of a worm gear (37, 38) via cross pieces (34), and that the adjusting cams (33) of said adjusting discs (12) act upon the ends of adjusting screws (30) screwed into both ends of the gripper support (8).

9. Sheet-guiding drum according to Claims 1, 2 or 3, characterized in that the swivelably mounted gripper support (8) is adjustable against spring force via the adjusting screws (30), and that said adjusting screws (30) of the central adjustment device (17) arranged at one face of the drum body (6) can be actuated via adjusting discs (12), adjusting shafts (22) and bevel gears (47, 48).

10. Sheet-guiding drum according to one or more of the preceding claims, characterized
in that the gripper support (8) is swivelable about a pivot bearing (50) being arranged on the drum body (6), behind the gripper shaft (41), as viewed from the gripper support side, and the axis of rotation of said pivot bearing (50) extending parallel to said gripper shaft (41).

11. Sheet-guiding drum according to Claim 7, characterized in that the gripper support (8) has a plurality of clamping bolts (53) by which an upper beam (59) and a lower beam (60) are connected over the slot (25), and in cooperation with double clamping nuts (55) screwed over them in the slot (25) they enable the alignment of the gripper support (8).

12. Sheet-guiding drum according to one of the preceding claims characterized
in that the central adjustment device (17) is driven by a motor and controllable from a control panel.
